# EUROPÄISCHE PATENTSCHRIFT

(11) **EP 3 569 373 B1**
(45) Veröffentlichungstag und Bekanntmachung des Hinweises auf die Patenterteilung: **04.11.2020**
(21) Anmeldenummer: 19171017.7
(22) Anmeldetag: 25.04.2019
(51) Int. Cl.: B26D 1/10, B26D 1/18, B26D 1/20, B26D 5/00, B26D 7/24, B65H 19/26

(54) **QUERSCHNEIDVORRICHTUNG FÜR EINE WICKELMASCHINE**
TRANSVERSE CUTTING DEVICE FOR A COILING MACHINE
DISPOSITIF DE COUPE TRANSVERSALE POUR UNE BOBINEUSE

(30) Priorität: 18.05.2018 DE 102018112034
(43) Veröffentlichungstag der Anmeldung: 20.11.2019
(73) Patentinhaber: Trützschler GmbH & Co. KG, 41199 Mönchengladbach (DE)
(72) Erfinder: Barlog, Krzysztof, 64347 Griesheim (DE); Detmers, Andreas, 68542 Heddesheim (DE); Hachmann, Andreas, 33758 Schloß Holte-Stukenbrock (DE); Lukowski, Bernd, 33659 Bielefeld (DE)

(56) Entgegenhaltungen:
- EP-A1- 3 124 188
- JP-U- S63 182 898
- US-A1- 2014 326 115

## Beschreibung

Die vorliegende Erfindung betrifft eine Quertrenn- oder Querschneidvorrichtung für eine Wickelmaschine zum Wickeln von bahnförmigen Material, vorzugsweise für eine Faserstoff- oder Nonwovensbahn, mit einem Quertrenn- oder Querschneidemittel zum Durchschneiden oder Durchtrennen der Materialbahn nach Beendigung des Wickelvorganges nach dem Oberbegriff von Anspruch 1.

Bei der Herstellung einer Warenbahn aus textilen oder nichttextilen Fasern wird diese am Ende der Anlage auf einem Wickler mittels einer Wickelwelle aufgewickelt. Hat die Materialrolle einen definierten Durchmesser erreicht, wird die Warenbahn mittels eines Schlagmessers oder alternativ mittels einer Quertrenn- oder Querschneidevorrichtung geschnitten und die Materialrolle in eine Warte- oder Lagerposition überführt. Die Querschneidevorrichtung umfasst in der Regel ein rotierendes Messer, das quer zur Warenbahn verfahrbar ist und diese zerschneidet. Damit beim Zerschneiden der Warenbahn diese nicht ausweichen kann, wirkt ein Niederhalter mit dem Messer zusammen. Damit wird sichergestellt, dass die Warenbahn in das rotierende Messer zwangsweise eintaucht und damit geschnitten wird.

Lässt die Schärfe des Messers nach, kann sich die Warenbahn zwischen dem rotierenden Messer und dem Niederhalter aufstauen, so dass aufgrund der auftretenden Kräfte in Folge der Niederhalter abgerissen werden kann, was zu einer weiteren Beschädigung der Querschneidevorrichtung führen kann.

Die JP 63-182898 offenbart eine verschwenkbare Querschneideinrichtung mit einem an der Querschneidvorrichtung ortsfest installierten Niderhalter.

Der Erfindung liegt daher die Aufgabe zugrunde, die Querschneidevorrichtung so zu verbessern, dass ein Aufstauen der Warenbahn und eine Beschädigung der Vorrichtung verhindert wird.

Die Lösung dieser Aufgabe erfolgt durch die Merkmale von Anspruch 1.

Die Erfindung schließt die technische Lehre ein, dass die Querschneidvorrichtung für eine Wickelmaschine sich quer zur Transportrichtung einer Warenbahn erstreckt und ausgebildet ist, für den Schneidvorgang der Warenbahn von einer Ruheposition zumindest teilweise in die Ebene der Warenbahn hinein zu verschwenken. Dabei umfasst die Querschneidvorrichtung zumindest ein Messer, das entlang einer Führung orthogonal zur Transportrichtung der Warenbahn verfahrbar angeordnet ist. Das Messer wirkt beim Schneidvorgang mit einem Niederhalter kontinuierlich zusammen. Bildet sich zwischen dem Messer und dem Niederhalter ein Materialstau, dann ist erfindungsgemäß der Niederhalter ausgebildet, von einer Betriebsposition in eine Ausweichposition zu verfahren. Damit wird ein Abreißen des Niederhalters vermieden, was zu einer weiteren Beschädigung der Querschneidvorrichtung führen kann.

Dabei ist das Messer als Rotationsmesser ausgebildet und der Niederhalter um den Drehpunkt des Messers verschwenkbar angeordnet. Bei einem Materialstau weicht der Niederhalter durch die Schwenkbewegung den auftretenden Kräften aufgrund der Verfahrbewegung quer zur Warenbahn aus.

Vorzugsweise ist der Niederhalter an einem Flansch angeordnet, der mit einer parallel zum Messer angeordneten Halterung zusammenwirkt. Die Schwenkbewegung des Niederhalters ist damit unabhängig von der Rotation des Messers, so dass dieses den Materialstau auch ohne den Niederhalter freischneiden kann, bzw. die Warenbahn ungeschnitten über das Messer geführt wird, falls das Messer stumpf ist. Ein weiterer Aufstau des Materials wird damit vermieden.

Die Halterung weist eine kreisbogenförmige Nut auf, in die ein Führungselement des Flansches eingreift. Damit wird die Schwenkbewegung des Flansches und damit des Niederhalters begrenzt. Dadurch, dass der Flansch eine federbelastete Rastvorrichtung aufweist, die den Flansch mit dem Niederhalter in Betriebsposition hält, kann bei Schwankungen in der Materialdicke und Materialfestigkeit ein zu frühes Verschwenken des Niederhalters in die Ausweichposition vermieden werden.

Vorzugsweise ist die Federbelastung der Rastvorrichtung einstellbar, so dass eine Anpassung der Schwenkbewegung an unterschiedliche Warenbahnen (Dicke, Material, etc.) möglich ist.

Erst bei einem Überschreiten der Federkräfte wird die Rastvorrichtung ausgelöst und der Flansch mit dem Niederhalter in die Ausweichposition verschwenkt.

Vorzugsweise kann der Flansch mit dem Niederhalter manuell oder automatisch von der Ausweichposition in die Betriebsposition verschwenkbar ausgebildet sein. Sowohl die automatische Verschwenkung wie auch die manuelle Verschwenkung von der Ausweichposition in die Betriebsposition mittels eines Hebels verhindert eine Verletzung des Bedieners an der Messerklinge.

Eine weitere Automatisierung kann mittels eines Sensors erreicht werden, der die Position des Niederhalters und/oder des Flansches auf einem Teilumfang der Halterung feststellt. Damit kann der Bediener gewarnt werden und/oder ggfs. die Maschine abgestellt werden.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
- Figur 1:: eine beispielhafte Wickelmaschine mit einer Querschneidvorrichtung;
- Figur 2:: eine erste Detailansicht der erfindungsgemäßen Querschneideinrichtung;
- Figur 3:: eine vergrößerte Detailansicht von Figur 2;
- Figur 4:: eine weitere Detailansicht der erfindungsgemäßen Querschneideinrichtung;
- Figur 5:: eine weitere Detailansicht der erfindungsgemäßen Querschneideinrichtung;
- Figur 6:: eine Detailansicht auf die Rastvorrichtung.

Figur 1 zeigt eine beispielhafte Wickelmaschine 1 mit der erfindungsgemäßen Querschneideinrichtung 10. Die Wickelmaschine 1 steht mit dem Einlaufbereich 2 am Ende einer Anlage, auf der Fasern zu einem Vlies oder Nonwovensprodukt hergestellt werden. Eine nicht weiter bezeichnete Warenbahn läuft über den Einlaufbereich 2 in die Wickelmaschine 1 und wird auf einer Wickelwelle 4 zu einem nicht dargestellten Wickel aufgewickelt. Eine Wickelwelle 4 ist in Reserveposition dargestellt. Oberhalb einer Kontaktwalze 5, die den Wickelvorgang unterstützt, ist eine Querschneidvorrichtung 10 dargestellt, die im Detail in den nachfolgenden Figuren beschrieben wird. Über den Abführbereich 3 wird der fertige Wickel nach der Trennung von der verbleibenden Warenbahn zu einem Zwischen- oder Endlager transportiert.

Die Figuren 2 und 3 zeigen in einer vergrößerten Ansicht die Querschneidvorrichtung 10, die sich quer über die Kontaktwalze 5 erstreckt und mittels drehbar gelagerter Flansche 11 um die Drehachse der Kontaktwalze 5 in die gespannte Warenbahn einschwenkbar (Pfeil) ist. In dieser Darstellung befindet sich die Querschneidvorrichtung 10 in Warteposition, bis der Wickel fertig aufgewickelt ist. Nach einer vorgegebenen Wickellänge verschwenkt die Querschneidvorrichtung 10 in die Ebene der Warenbahn, wobei sich das Messer 13 seitlich außerhalb der Warenbahn befindet und unter der Ebene der Warenbahn befindet. Mit der Schneidbewegung fährt das Messer 13 seitlich in die Warenbahn und zertrennt diese. Ein keilförmiger Niederhalter 14 befindet sich dann oberhalb der Ebene der Warenbahn, so dass sich diese zwischen dem Messer 13 und dem Niederhalter 14 befindet und durch die Rotation und Querbewegung des Messers über die Warenbahn zertrennt wird. Innerhalb der Querschneidvorrichtung 10 ist eine lineare Führung 12 angeordnet, entlang der das Messer 13 quer über die Warenbahn angetrieben geführt wird und die Warenbahn zerteilt. Das Messer 13 ist in einem Winkel von 30° bis 60° zur Längsachse der Kontaktwalze 5 angeordnet, wobei die Größe des Winkels unter anderem von der Wickelgeschwindigkeit abhängt, um einen möglichst rechtwinkligen Schnitt zur Wickelrichtung zu erzielen.

Figur 4 zeigt eine vergrößerte Darstellung auf einen Teil der Querschneidevorrichtung 10, bei der die Verkleidung 15 der Vorder- und Rückseite entfernt wurde. Das Messer 13 ist als Rotationsmesser ausgebildet, das mittels motorischem oder pneumatischem Antrieb 17 in Rotation versetzt wird. Das Messer 13 ist drehbar an einem Gestell 16 gelagert, an dem auch der Antrieb 17 drehfest angeordnet ist. Zwischen dem Messer 13 und dem Antrieb 17 ist eine Halterung 18 für den Niederhalter 14 angeordnet, der zumindest teilweise um diese Halterung 18 verschwenkbar ist. Hierzu ist der Niederhalter 14 an einem Flansch 20 befestigt, der mit einem hier nicht erkennbaren Führungselement 21 in einer Nut 19 der Halterung 18 auf einer Kreisbahn geführt wird. In Betriebsposition, wenn das Messer 13 die Warenbahn zerschneidet, befindet sich der Niederhalter 14 in dieser oberen Position, wobei sich der Flansch 20 mit dem Führungselement 21 im oberen Anschlag der Nut 19 befindet. Der Niederhalter 14 wird mit dem Flansch 20 mittels nicht dargestellter Federelemente in dieser Position gehalten. Die Federelemente sind einstellbar ausgebildet, um die Rastkräfte für diese Position variieren zu können. Nach dem Stand der Technik führte ein stumpfes Messer 13 zu einem Materialstau, wodurch es oft zu einem Abreißen des Niederhalters 14 kam.

Erfindungsgemäß kann bei einem Materialstau der Niederhalter 14 mit dem Flansch 20 in eine untere Ausweichposition (Figur 5) verschwenkt werden, so dass die Querschneidvorrichtung 10 nicht beschädigt wird. Dabei wird die Kraft der Federelemente überwunden und der Flansch 20 mit dem Niederhalter 14 verfährt entlang der kreisrund angeordneten Nut 19 in die untere Ausweichposition.

Nachdem das aufgestaute Material zwischen Rotationsmesser 13 und Niederhalter 14 entfernt wurde, kann der Flansch 20 mit dem Niederhalter 14 mittels Griff 23 und Hebel 22 manuell in die Betriebsposition (Figur 4) verschwenkt werden. Griff 23 und Hebel 22 sind nicht fest montiert, sondern können in der Ausweichposition in eine Bohrung des Flansches eingesteckt werden. Die Nut 19 ist so ausgebildet, dass der Niederhalter 14 mit dem Flansch 20 um etwa 90° aus dem Eingriff mit dem Messer 13 verschwenkt werden kann, was in dieser Ansicht im Uhrzeigersinn in Materiallaufrichtung erfolgt.

Vorzugsweise kann die Position des Niederhalters 14 oder des Flansches 20 mittels Sensor überwacht werden, so dass bei einem Verschwenken beider Bauteile ein Signal an die Steuerung der Wickelmaschine 1 übertragen wird. Dies kann ein Warnsignal für den Bediener auslösen oder die Wickelmaschine automatisch außer Betrieb setzen. Statt der manuellen Rückstellung von der Ausweichposition in die Betriebsposition mittels Griff 23 und Hebel 22 kann der Flansch 20 mit dem Niederhalter 14 auch automatisch zurückgestellt werden. Dazu ist vorgesehen, dass das Messer 13 stillsteht und das Gestell 16 entlang der Führung 12 wieder in die Warteposition am Flansch 11 außerhalb der Warenbahn verfahren wurde.

Figur 6 zeigt eine Schnittdarstellung durch die Querschneidvorrichtung, bei der das Messer 13 parallel zur Halterung 18 angeordnet ist. In dieser Darstellung ist das Führungselement 21 zu erkennen, dass den Flansch 20 entlang der Nut führt. Oberhalb des Flansches 20 ist der Niederhalter 14 zu erkennen, der mit dem Messer 13 in dieser Darstellung einen kleinen vertikalen Spalt ausbildet. Am Flansch 20 ist ein beispielhaftes Rastelement 24 ausgebildet, das als federbelasteter Stift mit kegelförmiger oder gerundeter Spitze mit einer Vertiefung 25 zusammen wirken kann. Das Rastelement 24 kann nach einer durch die Federkraft vordefinierten Losbrechkraft aus der Vertiefung 25 gedrückt werden, so dass der Flansch 20 mit dem Niederhalter 14 entlang der Nut 19 in die Ausweichposition verschwenken kann. Alternative Rastvorrichtungen sind im Rahmen der Erfindung selbstverständlich möglich.

### Bezugszeichen

- 1: Wickelmaschine
- 2: Einlaufbereich
- 3: Abführbereich
- 4: Wickelwelle
- 5: Kontaktwalze

- 10: Querschneidvorrichtung
- 11: Flansch
- 12: Führung
- 13: Messer
- 14: Niederhalter
- 15: Verkleidung
- 16: Gestell
- 17: Antrieb
- 18: Halterung
- 19: Nut
- 20: Flansch
- 21: Führungselement
- 22: Hebel
- 23: Griff
- 24: Rastelement
- 25: Vertiefung

## Patentansprüche

1. Querschneidvorrichtung (10) für eine Wickelmaschine (1), die sich quer zur Transportrichtung einer Warenbahn erstreckt und ausgebildet ist, für den Schneidvorgang der Warenbahn von einer Ruheposition zumindest teilweise in die Ebene der Warenbahn hinein zu verschwenken, umfassend zumindest ein Messer (13), das entlang einer Führung (12) orthogonal zur Transportrichtung der Warenbahn verfahrbar angeordnet ist, mit einem Niederhalter (14), der beim Schneidvorgang kontinuierlich mit dem Messer (13) zusammenwirkt, wobei der Niederhalter (14) ausgebildet ist, von einer Betriebsposition in eine Ausweichposition zu verfahren und wobei das Messer (13) als Rotationsmesser ausgebildet ist **dadurch gekennzeichnet, dass** der Niederhalter (14) um den Drehpunkt des Messers (13) verschwenkbar angeordnet ist.

2. Querschneidvorrichtung (10) nach Anspruch 1, **dadurch gekennzeichnet, dass** die Querschneidvorrichtung (10) einen Flansch (20) aufweist, an dem der Niederhalter (14) angeordnet ist, wobei der Flansch (20) mit einer parallel zum Messer (13) angeordneten Halterung (18) zusammenwirkt.

3. Querschneidvorrichtung (10) nach Anspruch 2, **dadurch gekennzeichnet, dass** die Halterung (18) eine kreisbogenförmige Nut (19) aufweist, in die ein Führungselement (21) des Flansches (20) eingreift.

4. Querschneidvorrichtung (10) nach einem der Ansprüche 2 bis 3, **dadurch gekennzeichnet, dass** der Flansch (20) eine federbelastete Rastvorrichtung aufweist, die den Flansch (20) mit dem Niederhalter (14) in Betriebsposition hält.

5. Querschneidvorrichtung (10) nach Anspruch 4, **dadurch gekennzeichnet, dass** die Federbelastung der Rastvorrichtung einstellbar ist

6. Querschneidvorrichtung (10) nach einem der vorgenannten Ansprüche 4 oder 5, **dadurch gekennzeichnet, dass** die Rastvorrichtung ausgebildet ist, bei Überschreiten der Federkräfte die Verrastung zu lösen, so dass der Flansch (20) mit dem Niederhalter (14) in die Ausweichposition verschwenkbar ist.

7. Querschneidvorrichtung (10) nach einem der vorgenannten Ansprüche 2 bis 4, **dadurch gekennzeichnet, dass** der Flansch (20) mit dem Niederhalter (14) ausgebildet ist, manuell oder automatisch von der Ausweichposition in die Betriebsposition zu verschwenken.

8. Querschneidvorrichtung (10) nach Anspruch 7, **dadurch gekennzeichnet, dass** die manuelle Verschwenkung des Flansches (20) mit dem Niederhalter (14) von der Ausweichposition in die Betriebsposition mittels eines Hebels (22) erfolgen kann, der am Flansch (20) montierbar ist.

9. Querschneidvorrichtung (10) nach einem der vorgenannten Ansprüche 2 bis 3, **dadurch gekennzeichnet, dass** die Querschneidvorrichtung (10) einen Sensor aufweist, mit dem die Position des Niederhalters (14) und/oder des Flansches (20) auf einem Teilumfang der Halterung (18) feststellbar ist.

## Claims

1. A transverse cutting device (10) for a winding machine (1), which extends transversely to the transport direction of a continuous web of material and, for the cutting procedure of the web of material, is formed to pivot from a resting position at least partially into the plane of the continuous web of material, comprising at least one knife (13), which is disposed displaceable along a guide (12) orthogonally to the transport direction of the continuous web of material, with a press-down device (14), which continuously cooperates with the knife (13) during the cutting procedure, wherein the press-down device (14) is formed to move from an operating position into an evasion position, and wherein the knife (13) is formed as a rotating knife, **characterized in that** the press-down device (14) is disposed pivotably about the point of rotation of the knife (13).

2. The transverse cutting device (10) according to claim 1, **characterized in that** the transverse cutting device (10) includes a flange (20), at which the press-down device (14) is disposed, wherein the flange (20) cooperates with a mount (18) which is disposed parallel to the knife (13).

3. The transverse cutting device (10) according to claim 2, **characterized in that** the mount (18) includes a circular arc-shaped groove (19), into which a guiding element (21) of the flange (20) engages.

4. The transverse cutting device (10) according to any of the claims 2 to 3, **characterized in that** the flange (20) includes a spring-loaded latching device, which keeps the flange (20) with the press-down device (14) in the operating position.

5. The transverse cutting device (10) according to claim 4, **characterized in that** the spring load of the latching device is adjustable.

6. The transverse cutting device (10) according to any of the aforementioned claims 4 or 5, **characterized in that** upon exceeding the spring forces, the latching device is formed to release the latching such that the flange (20) with the press-down device (14) is pivotable into the evasion position.

7. The transverse cutting device (10) according to any of the aforementioned claims 2 to 4, **characterized in that** the flange (20) with the press-down device (14) is formed to manually or automatically pivot from the evasion position into the operating position.

8. The transverse cutting device (10) according to claim 7, **characterized in that** manually pivoting the flange (20) with the press-down device (14) from the evasion position into the operating position can be realized by means of a lever (22), which is mountable to the flange (20).

9. The transverse cutting device (10) according to any of the aforementioned claims 2 to 3, **characterized in that** the transverse cutting device (20) includes a sensor, which allows for determining the position of the press-down device (14) and/or of the flange (20) on a partial circumference of the mount (18).

## Revendications

1. Dispositif de coupe transversale (10) pour une machine enrouleuse (1), qui s'étend transversalement à la direction de transport d'une nappe de tissu continue et, pour le processus de coupage de la nappe de tissu continue, est aménagé à pivoter d'une position de repos au moins partiellement dans le plan de la nappe de tissu continue, comportant au moins un couteau (13), qui est agencé de façon déplaçable orthogonalement à la direction de transport de la nappe de tissu continue le long d'un guide (12), avec un dispositif de retenue basse (14), qui coopère en continu avec le couteau (13) pendant le processus de coupage, le dispositif de retenue basse (14) étant aménagé à se déplacer d'une position d'opération à une position d'esquive, le couteau (13) étant aménagé comme couteau rotatif, **caractérisé en ce que** le dispositif de retenue basse (14) est agencé de façon pivotable autour du centre de rotation du couteau (13).

2. Dispositif de coupe transversale (10) selon la revendication 1, **caractérisé en ce que** le dispositif de coupe transversale (10) comprend une bride (20), sur laquelle le dispositif de retenue basse (14) est agencé, la bride (20) coopérant avec un dispositif de fixation (18) agencé parallèlement au couteau (13).

3. Dispositif de coupe transversale (10) selon la revendication 2, **caractérisé en ce que** le dispositif de fixation (18) comprend une rainure (19) en forme d'arc de cercle, dans laquelle s'engage un élément de guidage (21) de la bride (20).

4. Dispositif de coupe transversale (10) selon l'une des revendications 2 à 3, **caractérisé en ce que** la bride (20) comprend un dispositif d'encastrement chargé par ressort, qui retient la bride (20) avec le dispositif de retenue basse (14) en position d'opération.

5. Dispositif de coupe transversale (10) selon la revendication 4, **caractérisé en ce que** la charge par ressort du dispositif d'encastrement est ajustable.

6. Dispositif de coupe transversale (10) selon l'une des revendications 4 ou 5 mentionnées ci-avant, **caractérisé en ce que** le dispositif d'encastrement est aménagé à relâcher l'encastrement en cas d'excès des forces de ressort, de sorte que la bride (20) avec le dispositif de retenue basse (14) est pivotable vers la position d'esquive.

7. Dispositif de coupe transversale (10) selon l'une des revendications 2 à 4 mentionnées ci-avant, **caractérisé en ce que** la bride (20) avec le dispositif de retenue basse (14) est aménagé à pivoter manuellement ou automatiquement de la position d'esquive vers la position d'opération.

8. Dispositif de coupe transversale (10) selon la revendication 7, **caractérisé en ce que** le pivotement manuel de la bride (20) avec le dispositif de retenue basse (14) de la position d'esquive vers la position d'opération peut être réalisé au moyen d'un levier (20), qui est montable sur la bride (20).

9. Dispositif de coupe transversale (10) selon l'une des revendications 2 à 3 mentionnées ci-avant, **caractérisé en ce que** le dispositif de coupe transversale (10) comprend un capteur, lequel peut détecter la position du dispositif de retenue basse (14) et/ou de la bride (20) sur une circonférence partielle du dispositif de fixation (18).
